# FASCICULE DE BREVET EUROPEEN

(11) **EP 1 675 734 B1**
(45) Date de publication et mention de la délivrance du brevet: **02.12.2009**
(21) Numéro de dépôt: 04761919.2
(22) Date de dépôt: 14.09.2004
(51) Int. Cl.: B43M 3/04

(54) **PROCEDE DE MISE SOUS PLIS AUTOMATIQUE DE PIECES DE FAIBLE ENCOMBREMENT, NOTAMMENT DE DOCUMENTS, ET DISPOSITIF POUR LA MISE EN OEUVRE DE CE PROCEDE**
VERFAHREN ZUR AUTOMATISCHEN UMHÜLLUNG VON KLEINEN OBJEKTEN, WIE ZUM BEISPIEL DOKUMENTEN, UND ZUR DURCHFÜHRUNG DESSELBEN VERWENDETE VORRICHTUNG
METHOD FOR THE AUTOMATIC ENVELOPING OF SMALL ITEMS, SUCH AS DOCUMENTS, AND DEVICE USED TO IMPLEMENT SAME

(30) Priorité: 18.09.2003 FR 0310961
(43) Date de publication de la demande: 05.07.2006
(73) Titulaire: KERN AG, CH-3510 Konolfingen (CH)
(72) Inventeur: PASSONI, Gianfranco, CH-1473 Chatillon (CH)
(74) Mandataire: Troesch Scheidegger Werner AG
(86) Numéro de dépôt international: PCT/CH2004/000579
(87) Numéro de publication internationale: WO 2005/025889

(56) Documents cités:
- DE-B- 1 000 260
- US-A- 2 643 119
- US-A- 3 423 900
- US-A- 3 962 848
- US-A- 4 649 691

## Description

### Domaine technique

La présente invention concerne un procédé de mise sous plis automatique de pièces de faible encombrement, notamment de documents ou d'objets à transmettre dans des enveloppes par l'intermédiaire d'un service d'acheminement du courrier.

Elle concerne également le dispositif pour la mise en oeuvre de ce procédé.

### Technique antérieure

On connaît déjà des dispositifs de ce type pour mettre sous enveloppe des lettres ou des documents publicitaires ou similaires en vue de leur distribution par courrier sur une grande échelle. Ces dispositifs sont en général de construction compliquée et comprennent un grand nombre de pièces mécanique en mouvement pour guider et acheminer les enveloppes d'une part et les documents d'autre part vers une zone de jonction des deux composants de l'envoi, appelée zone de mise sous pli. Etant donné que les voies d'acheminement des enveloppes et des documents sont distinctes, mais que la zone de mise sous pli est commune, dans les dispositifs connus, les enveloppes sont, dans un premier temps, habituellement acheminées selon une trajectoire ayant un sens opposé à celui des documents et ensuite, dans un deuxième temps, selon une trajectoire identique à celle des documents, après l'introduction des documents dans les enveloppes. Cette inversion du sens de la trajectoire implique généralement la présence d'un mécanisme d'aiguillage qui permet de séparer les trajectoires d'arrivée et de départ des enveloppes.

Une telle construction est compliquée et son fonctionnement consomme du temps en entraînant une réduction sensible de la cadence de la mise sous plis.

En effet, dans ce système, chaque cycle doit être entièrement accompli avant que le cycle suivant puisse être entamé, c'est-à-dire qu'une enveloppe doit être chargée avec les documents qui lui sont destinés et évacuée de la zone de mise sous pli avant que l'enveloppe suivante puisse être acheminée dans cette même zone pour recevoir les documents. Il en résulte une cadence limitée, en plus d'une construction compliquée, dont la maintenance est difficile et qui est sujet à des pannes fréquentes.

La publication DE 10 00 260 a pour objet une machine de mise sous plis qui présente quelques analogies avec le dispositif objet de la présente. Toutefois cette machine ne comporte pas de tambour rotatif équipé d'un dispositif d'aspiration qui permet de plaquer tout d'abord le rabat des enveloppes et ensuite le corps de ces enveloppes sur la paroi périphérique de ce tambour afin de les amener vers un poste de remplissage avec les documents prévus.

Le brevet US 2 643 119 A décrit un dispositif de mise sous pli comportant plusieurs unités ayant un magasin de stockage des enveloppes disposées obliquement et qui sont prélevées une à une par un tambour rotatif. Une soufflette est disposée à l'arrière de la zone d'arrêt des enveloppes pour assurer leur ouverture et permettre la réception des lettres ou des documents à mettre dans les enveloppes. Ce dispositif présente toutefois plusieurs inconvénients. Les enveloppes sont prélevées à l'état fermé et passent par gravité en groupes d'une première plate-forme sur une deuxième plate-forme d'où elles sont reprises par le tambour. Le risque d'entraîner plusieurs enveloppes simultanément et de réaliser un bourrage est important. En outre, les enveloppes transférées à l'état fermé ne sont ouvertes par la soufflette qu'à leur arrivée contre la butée d'arrêt. Cette démarche réduit la cadence et génère un risque élevé d'échec de l'ouverture.

Le brevet US 3 423 900 a pour objet une machine permettant de mettre dans une enveloppe plusieurs documents, cartes ou lettres stockés séparément. Les enveloppes sont transportées par un tambour rotatif qui est équipé de moyens de préhension mécaniques et qui comporte des évidements pour les rabats des enveloppes. Les documents et les enveloppes sont acheminés vers une zone de remplissage des enveloppes avec lesdits documents. Cette machine est entièrement mécanique et toutes les opérations des doigts de maintien ou de préhension sont commandées par des cames. Cette manière de procéder ne permet pas de travailler à des cadences très élevées.

Le brevet US 4 649 691 A concerne un dispositif de mise sous plis automatique dans lequel les enveloppes sont prélevées mécaniquement par des griffes montées sur un tambour rotatif. L'enveloppe est ouverte par des soufflettes qui relèvent le rabat lorsqu'elle est arrivée en position de réception des documents. Aucun contrôle mécanique garantissant que l'ouverture s'est effectuée correctement n'est prévu.

Le brevet US 3 962 848 A décrit un dispositif selon lequel les enveloppes stockées en colonne sont prélevées par friction par un tambour rotatif, ouvertes par une soufflette et transportées par un convoyeur. Ce système n'est basé que sur la friction et ne peut pas travailler de manière sûre à une cadence élevée.

La machine de mise sous pli automatique objet du brevet US 3 381 447 A comporte un premier tambour pour prélever d'un stock des notices d'instruction ou similaires et un deuxième tambour pour prélever des enveloppes. Les notices d'instruction sont acheminés vers une roue qui comporte des alvéoles radiales dans lesquelles les enveloppes ont été préalablement introduites, ces alvéoles comportant des moyens pour les ouvrir. Un tel dispositif est relativement lent car les enveloppes et les documents qui y sont introduits doivent être insérés puis retirés des alvéoles de la roue rotative, ce qui ne peut pas se faire en continu et requiert donc des temps d'arrêt de la roue.

### Exposé de l'invention

Le but de la présente invention est de pallier ces inconvénients de ces dispositifs connus en fournissant un dispositif simple et efficace dont l'entretien est aisé et qui permet d'effectuer automatiquement une mise sous pli à très haute cadence.

Ce but est atteint par le procédé tel que défini dans la revendication 1 et dans lequel
- l'on stocke les enveloppes comportant un rabat de fermeture replié de telle manière que le rabat de chaque enveloppe soit situé en dessous de l'enveloppe et vers l'avant dans une direction de prélèvement,
- l'on déplie ledit rabat vers le bas dans le sens de l'ouverture de ladite enveloppe au moyen d'au moins une came rotative associée à au moins un jet d'air,
- l'on amène ledit rabat de l'enveloppe en contact avec la surface d'un tambour de prise en charge,
- l'on déplace chaque enveloppe individuellement et successivement, en la tirant par son rabat plaqué contre la surface extérieure dudit tambour de prise en charge par une aspiration radiale produite à l'intérieur dudit tambour, vers une zone d'introduction d'un desdits documents ou d'un desdits objets,
- l'on amène lesdits documents ou lesdits objets à expédier vers lesdites enveloppes individuelles,
- l'on procède à l'ouverture de chaque enveloppe, et
- l'on introduit ledit document ou ledit objet dans ladite enveloppe préalablement ouverte.

De préférence, l'on détache les enveloppes dudit tambour de mise en place au moyen d'au moins un racleur tangentiel par rapport à la surface dudit tambour.

L'on peut resserrer latéralement ladite enveloppe à l'aide de déflecteurs latéraux pour amorcer son ouverture et procéder à cette ouverture de l'enveloppe au moyen de guides d'ouverture.

L'invention concerne également le dispositif pour la mise en oeuvre de ce procédé de mise sous plis automatique de pièces de faible encombrement, notamment de documents ou d'objets à transmettre dans des enveloppes par l'intermédiaire d'un service d'acheminement du courrier, ce dispositif comportant des moyens de stockage d'enveloppes individuelles pourvues d'un rabat de fermeture replié, des moyens agencés pour déplier le rabat de chaque enveloppe individuelle, ces moyens comportant au moins une came rotative associée à au moins un jet d'air, agencée pour s'engager sous le rabat de chaque enveloppe individuelle en vue de son dépliage, des moyens de déplacement agencés pour amener chaque enveloppe, par son rabat de fermeture déplié, individuellement et successivement desdits moyens de stockage vers une zone d'introduction d'un desdits documents ou d'un desdits objets dans cette enveloppe individuelle, lesdits moyens de déplacement comportant un tambour de prise en charge pourvu d'au moins une zone périphérique perforée d'ouvertures, lesdites ouvertures étant connectées à un dispositif d'aspiration dans une zone intermédiaire entre lesdits moyens de stockage et la zone d'introduction d'un desdits documents dans une desdites enveloppes individuelles, des moyens d'amenée des documents ou des objets à expédier vers lesdites enveloppes individuelles, des moyens agencés pour ouvrir la poche de chaque enveloppe individuelle et des moyens agencés pour introduire un de ces documents ou un de ces objets dans ladite enveloppe individuelle ouverte.

Selon un mode de réalisation préféré, lesdites ouvertures sont connectées à un dispositif générateur d'air sous pression dans ladite zone d'introduction d'un desdits documents dans une desdites enveloppes individuelles.

Ledit tambour de prise en charge comporte de préférence, au moins sur une partie de sa périphérie, un revêtement ayant un coefficient de frottement élevé.

Selon un mode de réalisation avantageux, le revêtement périphérique dudit tambour de prise en charge s'étend sur un secteur angulaire compris entre 25 et 75% de la périphérie.

Selon une forme de réalisation particulière, ledit revêtement périphérique dudit tambour de prise en charge comporte plusieurs bandes parallèles entre elles s'étendant sur un secteur angulaire compris au moins entre 25 et 75% de la périphérie.

Pour qu'une enveloppe puisse être prise en charge à chaque cycle correspondant à une rotation dudit tambour de prise en charge, ladite came rotative est entraînée en synchronisme avec ledit tambour.

Selon une construction particulièrement avantageuse, ladite came rotative est pourvue d'au moins un organe générateur dudit au moins un jet d'air.

Ladite came rotative est de préférence pourvue d'au moins un bec agencé pour amorcer le dépliage du rabat de ladite enveloppe individuelle.

De façon préférentielle, le tambour de prise en charge et la came rotative ont le même diamètre et sont entraînés en synchronisme à la même vitesse et, sur une partie de leur trajectoire circulaire, ladite came rotative est en appui contre la surface périphérique dudit tambour de prise en charge pour entraîner une enveloppe desdits moyens de stockage vers ladite zone d'introduction.

Le dispositif comporte avantageusement au moins un racleur agencé pour détacher ladite enveloppe individuelle dudit tambour de prise en charge dans ladite zone d'introduction.

Il peut également comporter plusieurs racleurs disposés parallèlement entre eux, ces racleurs étant ménagés entre les bandes parallèles dudit revêtement périphérique du tambour de prise en charge.

Pour faciliter l'ouverture de l'enveloppe, le dispositif peut comporter des déflecteurs latéraux agencés pour rapprocher les bords latéraux des enveloppes individuelles et amorcer leur ouverture ainsi que des guides d'ouverture agencés pour ouvrir lesdites enveloppes individuelles.

Selon un premier mode de réalisation, lesdits déflecteurs latéraux comportent des galets de guidage.

Selon un deuxième mode de réalisation, lesdits déflecteurs latéraux comportent des profilés de guidage.

Selon une forme de réalisation particulière, ledit tambour de prise en charge comporte au moins deux segments cylindriques séparés par au moins une bague libre qui peut être formée par un roulement.

### Description sommaire des dessins

La présente invention et ses avantages apparaîtront mieux dans la description de formes de réalisation préférées, données à titre d'exemple non limitatif, en référence aux dessins annexés, dans lesquels:
- la figure 1A est une vue partielle en perspective représentant les principaux éléments constitutifs d'une première forme de réalisation du dispositif selon l'invention,
- la figure 1B est une vue en élévation du dispositif selon la figure 1A, représenté dans une phase déterminée de son fonctionnement,
- la figure 1C est une vue en élévation du dispositif selon la figure 1A, représenté dans une autre phase déterminée de son fonctionnement,
- les figures 1D, 1E et 1F sont des vues partielles agrandies de certaines parties du dispositif de la figure 1A, dans des positions particulières correspondant à des phases de fonctionnement de ce dispositif,
- la figure 1G est une vue de détail illustrant une pièce du dispositif de la figure 1A,
- la figure 1H illustre une partie du dispositif de la figure 1A en cours de fonctionnement,
- la figure 1I est une vue en plan de dessus du dispositif de la figure 1A,
- la figure 1J est une vue de dessous en perspective illustrant le dispositif de la figure 1A en cours de fonctionnement,
- la figure 2A est une vue partielle en perspective représentant les principaux éléments constitutifs d'une deuxième forme de réalisation du dispositif selon l'invention, et
- les figures 2B, 2C et 2D sont des vues partielles agrandies de certaines parties du dispositif de la figure 2A, dans des positions particulières correspondant à des phases de fonctionnement de ce dispositif,

### Manières de réaliser l'invention

En référence aux figures 1A à 1J, le dispositif 10 comporte principalement un bâti 11, schématiquement représenté par un élément de support latéral, mais pouvant comporter, comme le montre la figure 1I, deux éléments de support latéraux parallèles et sensiblement identiques, sur lesquels sont montés un bac de stockage 12 d'enveloppes ou de sachets, ce bac constituant lesdits moyens de stockage et d'amenée, un tambour de prise en charge 13 et au moins une came rotative 14. Le bac de stockage 12 contient par exemple une pile d'enveloppes 15 superposées qui sont disposées de telle manière qu'elles peuvent être prélevées une à une à la base de ce bac. Le bac de stockage est ouvert à la base de manière à permettre l'accès de la came rotative 14 à l'enveloppe 15 qui se situe à la partie inférieure de la pile. Chaque enveloppe est disposée de manière à présenter son rabat de fermeture à l'état replié sur le corps de l'enveloppe.

Le tambour de prise en charge 13 de forme cylindrique est monté sur un arbre de rotation 16 porté par bâti 11. Il peut être réalisé en métal ou en matière synthétique, par exemple en un matériau à base de fibres de carbone ou similaire. Il comporte un revêtement extérieur 17 constitué d'un matériau ayant un coefficient de frottement élevé, tel que par exemple une mousse de caoutchouc ou similaire. Ce revêtement extérieur 17 s'étend de préférence sur une partie seulement de la périphérie dudit tambour, par exemple sur un secteur angulaire compris entre 25 et 75 % et de préférence approximativement de l'ordre de 50%. Ce revêtement se présente avantageusement sous la forme de plusieurs bandes 18 parallèles entre elles, par exemple au nombre de trois, séparées par des espaces annulaires 19. Le tambour 13 est perforé et comporte, dans la zone du revêtement, un ensemble d'ouvertures 20 qui traversent ledit revêtement extérieur 17. Ces ouvertures communiquent avec l'intérieur creux du tambour de prise en charge 13 et sont de ce fait connectées, par l'intermédiaire d'un raccord tournant, à un dispositif d'aspiration (non représenté) lorsque ledit tambour de prise en charge se trouve dans une zone intermédiaire entre lesdits moyens de stockage et la zone d'introduction d'un desdits documents dans une desdites enveloppes individuelles 15.

Lorsque ledit tambour de prise en charge 13 se trouve dans la zone d'introduction d'un desdits documents dans une desdites enveloppes individuelles, lesdites ouvertures 20 sont connectées, par l'intermédiaire d'un raccord tournant, à un dispositif d'alimentation en air sous pression qui a pour effet de détacher l'enveloppe du tambour de prise en charge.

Les cames rotatives 14, qui sont au nombre de trois dans la réalisation représentée, sont montées sur un arbre 21 porté par ledit bâti 11 et sont entraînées en rotation synchronisée avec ledit tambour de prise en charge 13.

Le mécanisme d'entraînement et de couplage des deux arbres 16 et 21 est schématiquement représenté par un cercle A. Lesdites cames rotatives 14 comportent un bec 22 agencé pour amorcer le dépliage du rabat de chaque enveloppe individuelle à chaque cycle de fonctionnement du dispositif. Ce bec 22 est équipé d'au moins une buse 23 produisant un jet d'air 24 (voir figure 1 D) agencé pour contribuer à déplier le rabat de chaque enveloppe individuelle en vue l'ouverture de l'enveloppe. Cette buse 23 est alimentée en air comprimé à travers un raccord tournant (non représenté) monté sur l'arbre 21.

Le dispositif 10 comporte par ailleurs au moins un racleur 25 agencé pour détacher ladite enveloppe individuelle dudit tambour de prise en charge 13 dans ladite zone d'introduction. Dans l'exemple de réalisation décrit, il comporte deux racleurs 25 parallèles, montés sur un axe 26 porté par le bâti 11. Ces racleurs sont constitués d'une lame légèrement recourbée à leur extrémité libre qui prend appui sur la surface périphérique du tambour de prise en charge 13.

Dans l'exemple illustré, le tambour de prise en charge 13 comporte, sur une partie des espaces annulaires 19, des supports 27 de billes ou de galets 28 librement rotatifs qui affleurent la surface périphérique du tambour et sur lesquels les racleurs 25 glissent sans s'accrocher. Ces billes ou ces galets libres 28 ont pour fonction de faciliter le détachement des enveloppes individuelles du tambour dans la zone d'introduction des documents ou des objets dans l'enveloppe.

Les bandes parallèles 18 du revêtement extérieur 17 du tambour de prise en charge 13 forment une surépaisseur et délimitent deux espaces annulaires 19 en creux. Les extrémités libres des lames constituant les racleurs 25 sont en appui sur la surface périphérique du tambour dans les deux espaces annulaires en creux 19. Le nombre de ces espaces annulaires en creux dépend du nombre de bandes parallèles 18 de revêtement extérieur. Leur nombre n'est pas critique et est au minimum de deux.

Dans la zone d'introduction d'un desdits documents dans une desdites enveloppes individuelles 15, le dispositif est équipé de deux guides d'ouverture 29 comportant chacun deux branches 29a et 29b qui convergent à une de leurs extrémités pour définir un bec d'ouverture des enveloppes. Les documents 30 à introduire dans les enveloppes individuelles sont acheminés de façon connue en soi sur des rails ou une quelconque surface de support et de guidage 31, par exemple une bande transporteuse et sont entraînés par des doigts 32 solidaires de cette bande transporteuse sans fin. Les enveloppes remplies sont ensuite prises en charge par une came de reprise 33, rotative sur un arbre 34, dont la rotation est synchronisée avec celle du tambour de prise en charge 13. L'entraînément synchronisé de l'arbre 16 du tambour 13 et de l'arbre 34 de la came de reprise 33 est schématiquement représenté par le cercle 35.

Comme le montre plus particulièrement la figure 1I, le dispositif 10 est par ailleurs équipé de deux déflecteurs latéraux 36 agencés pour rapprocher les bords latéraux des enveloppes pour contribuer à leur ouverture. Ces déflecteurs sont constitués de profilés de guidage, mais pourraient également être pourvus de galets pour réduire la friction du contact avec l'enveloppe.

Au cours d'un cycle de fonctionnement, ce dispositif opère selon le procédé de l'invention dans lequel l'on stocke les enveloppes de telle manière que le rabat de chaque enveloppe individuelle soit situé sur le dessous de l'enveloppe et vers l'avant dans une direction de prélèvement, l'on déplie ledit rabat vers le bas dans le sens de l'ouverture de ladite enveloppe, l'on amène ledit rabat de l'enveloppe en contact avec la surface du tambour de prise en charge, l'on déplace les enveloppes individuellement et successivement en la tirant par son rabat plaqué contre la surface extérieure dudit tambour de prise en charge vers une zone d'introduction d'un desdits documents ou d'un desdits objets, l'on procède à l'ouverture desdites enveloppes et l'on introduit lesdits documents ou lesdits objets dans lesdites enveloppes préalablement ouvertes.

En conséquence, pour effectuer cette suite d'opérations, les éléments composant le dispositif 10 fonctionnent de la manière suivante :
- Les cames rotatives 14 tournent dans le sens opposé à celui des aiguilles d'une montre de telle manière que les becs 22 se rapprochent du rabat de l'enveloppe inférieure de la pile d'enveloppes 15.
- Les buses 23 entrent en action et émettent un jet d'air 24 (voir figure 1 D) qui amorce le dépliage de ce rabat.
- Le bec 22 de la came rotative 14 entre en contact avec le rabat et parachève son dépliage.
- Le rabat déplié entre en contact avec le tambour de prise en charge 13 dans la zone pourvue du revêtement extérieur 17.
- L'aspiration opérée à travers les ouvertures 20 du tambour plaque d'abord le rabat déplié contre le tambour de prise en charge 13, puis toute l'enveloppe qui est prise en sandwich entre ce tambour et les cames rotatives 14.
- L'enveloppe arrive vers la zone d'introduction des documents et les déflecteurs latéraux 36 appuient de manière opposée contre les bords latéraux de l'enveloppe pour amorcer son ouverture.
- Les racleurs 25 détachent le rabat puis l'enveloppe entière du tambour de prise en charge 13. Ces racleurs sont assistés dans cette fonction par l'air comprimé soufflé à travers les ouvertures 20 ménagées à travers la paroi périphérique du tambour et du revêtement extérieur 17.
- L'enveloppe s'enfourche sur les guides d'ouverture 29 qui parachèvent l'ouverture de l'enveloppe en engageant les deux branches 29a et 29b dans l'ouverture de l'enveloppe et la positionnent à l'arrêt pour qu'elle soit prête à recevoir les documents 30.
- Ces documents 30 arrivent et sont engagés dans l'enveloppe ouverte.
- L'enveloppe est ensuite entraînée par les doigts 32 de la bande transporteuse 31 qui a amené les documents.
- Cette enveloppe contenant les documents 30 est évacuée par l'action de la came de reprise 33 qui prend appui contre les billes ou galets libres 28 du tambour de prise en charge 13. Ces billes ou galets 28 sont librement rotatifs, de sorte qu'ils ne contrarient pas l'évacuation de l'enveloppe activée par la came de reprise 33.

Pendant ces dernières phases au cours desquelles l'enveloppe est détachée du tambour de prise en charge 13, les premières phases du cycle suivant peuvent déjà être commencées, ce qui permet de travailler en temps masqué et de réduire la durée effective d'un cycle avec comme conséquence l'augmentation de la cadence du dispositif.

Dans l'exemple représenté par les figures 2A à 2D, tous les composants du dispositif 50 sont identiques à ceux du dispositif 10 décrit ci-dessus, excepté le tambour de prise en charge 53 qui présente des différences constructives et fonctionnelles par rapport au tambour de prise en charge 13.

En référence à ces figures, le dispositif 50 comporte principalement un bâti 51, schématiquement représenté par un élément de support latéral, sur lequel sont montés un bac de stockage 52 d'enveloppes ou de sachets, ce bac constituant lesdits moyens de stockage et d'amenée, un tambour de prise en charge 53 et au moins une came rotative 54. Le bac de stockage 52 contient par exemple une pile d'enveloppes 55 superposées qui sont disposées de telle manière qu'elles puissent être prélevées une à une à la base de ce bac. Le bac de stockage est ouvert à la base de manière à permettre l'accès de la came rotative 54 à l'enveloppe 55 qui se situe à la partie inférieure de la pile. Chaque enveloppe est disposée de manière à présenter son rabat de fermeture à l'état replié sur le corps de l'enveloppe.

Le tambour de prise en charge 53 de forme cylindrique est monté sur un arbre de rotation 56 porté par le bâti 51. Il comporte comme le tambour 13 un revêtement extérieur 57 constitué d'un matériau ayant un coefficient de frottement élevé, qui s'étend de préférence sur une partie de sa périphérie.

Ce revêtement 57 se présente avantageusement sous la forme de plusieurs bandes 58 parallèles entre elles, par exemple au nombre de trois, séparées par des espaces annulaires. Le tambour est perforé et comporte, dans la zone du revêtement un ensemble d'ouvertures 60 qui traversent ledit revêtement extérieur. Ces ouvertures communiquent avec l'intérieur creux du tambour de prise en charge 53 et sont de ce fait connectées, par l'intermédiaire d'un raccord tournant, à un dispositif d'aspiration (non représenté) lorsque ledit tambour de prise en charge se trouve dans une zone intermédiaire entre lesdits moyens de stockage 52 et la zone d'introduction d'un desdits documents dans une desdites enveloppes individuelles.

Les cames rotatives 54, qui sont au nombre de trois dans la réalisation représentée, sont montées sur un arbre 61 porté par ledit bâti 51 et sont entraînées en rotation synchronisée avec ledit tambour de prise en charge 53. Lesdites cames rotatives 54 comportent un bec 62 agencé pour amorcer le dépliage du rabat de chaque enveloppe individuelle à chaque cycle de fonctionnement du dispositif. Ce bec 62 est équipé d'au moins une buse 63 produisant un jet d'air 64 (voir figure 2D) agencé pour contribuer à déplier le rabat de chaque enveloppe individuelle en vue l'ouverture de l'enveloppe.

Le dispositif 50 comporte par ailleurs au moins un racleur 65 agencé pour détacher ladite enveloppe individuelle dudit tambour de prise en charge 53 dans ladite zone d'introduction.

Dans la zone d'introduction d'un desdits documents dans une desdites enveloppes individuelles, le dispositif est équipé de deux guides d'ouverture 69 comportant chacun deux branches 69a et 69b qui se rejoignent à une de leurs extrémités en définissant un bec d'ouverture des enveloppes. Les documents à introduire dans les enveloppes individuelles sont acheminés de façon connue en soi sur des rails ou une quelconque surface de support et de guidage 71, par exemple une bande transporteuse et sont entraînés par des doigts 72 solidaires de cette bande transporteuse sans fin. Les enveloppes remplies sont ensuite prises en charge par une came de reprise 73, rotative sur un arbre 74 dont la rotation est synchronisée avec celle du tambour de prise en charge 53.

Comme le montrent plus particulièrement les figures 2B et 2C, le tambour de prise en charge 53 se compose de segments cylindriques 80, par exemple au nombre de trois, qui portent chacun un revêtement 57 sur une partie de leur périphérie et qui sont séparés par des bagues libres 81 formées, dans l'exemple représenté, par un roulement à billes comportant une cage 82 composée d'un anneau intérieur 83 et d'un anneau extérieur 84 et emprisonnant des billes 85. De cette manière les segments cylindriques 80 et les bagues libres 81 peuvent tourner indépendamment. Les enveloppes sont en contact avec le revêtement 57 sur une partie de leur trajectoire puis, après avoir reçu les documents, elles sont en contact avec les bagues libres 81, plus exactement elles sont prises en sandwich entre ces bagues et les cames de reprise 73.

## Revendications

1. Procédé de mise sous plis automatique de pièces de faible encombrement, notamment de documents ou d'objets à transmettre dans des enveloppes individuelles par l'intermédiaire d'un service d'acheminement du courrier, au moyen d'un dispositif comportant des moyens de stockage et d'amenée successive d'enveloppes individuelles, des moyens d'amenée des documents ou des objets à expédier vers lesdites enveloppes individuelles et des moyens d'introduction d'un de ces documents ou d'un de ces objets dans une desdites enveloppes
dans lequel
- l'on stocke les enveloppes (15) comportant un rabat de fermeture replié de telle manière que le rabat de chaque enveloppe soit situé en dessous de l'enveloppe et vers l'avant dans une direction de prélèvement,
- l'on déplie ledit rabat vers le bas dans le sens de l'ouverture de ladite enveloppe au moyen d'au moins une came rotative (14, 54),
- l'on amène ledit rabat de l'enveloppe en contact avec la surface d'un tambour de prise en charge (13, 53),
- l'on déplace chaque enveloppe (15) individuellement et successivement, en la tirant par son rabat plaqué contre la surface extérieure dudit tambour de prise en charge (13, 53) vers une zone d'introduction d'un desdits documents ou d'un desdits objets,
- l'on amène lesdits documents ou lesdits objets à expédier vers lesdites enveloppes individuelles (15),
- l'on procède à l'ouverture de chaque enveloppe (15), et
- l'on introduit ledit document ou ledit objet dans ladite enveloppe préalablement ouverte, **caractérisé en ce que**
- la came rotative est associée à au moins un jet d'air (24,64),
- le rabat est plaqué contre la surface extérieur dudit tambour de prise en charge par une aspiration radiale produite à l'intérieur dudit tambour.

2. Procédé selon la revendication 1, **caractérisé en ce que** l'on détache les enveloppes du tambour de prise en charge au moyen d'au moins un racleur (25, 65) tangentiel par rapport à la surface dudit tambour (13, 53).

3. Procédé selon la revendication 1, **caractérisé en ce que** l'on resserre latéralement ladite enveloppe à l'aide de déflecteurs latéraux (36) pour amorcer son ouverture.

4. Procédé selon la revendication 1, **caractérisé en ce que** l'on procède à l'ouverture de chaque enveloppe au moyen de guides d'ouverture (29).

5. Dispositif (10, 50) pour la mise en oeuvre du procédé de mise sous plis automatique de pièces de faible encombrement, notamment de documents ou d'objets à transmettre dans des enveloppes par l'intermédiaire d'un service d'acheminement du courrier selon la revendication 1, ce dispositif comportant des moyens de stockage (12, 52) d'enveloppes individuelles (15) pourvues d'un rabat de fermeture replié, des moyens agencés pour déplier le rabat de chaque enveloppe individuelle, ces moyens comportant au moins une came rotative (14, 54), agencée pour s'engager sous le rabat de chaque enveloppe individuelle en vue de son dépliage, des moyens de déplacement agencés pour amener chaque enveloppe (15), par son rabat de fermeture déplié, individuellement et successivement desdits moyens de stockage (12, 52) vers une zone d'introduction d'un desdits documents ou d'un desdits objets dans cette enveloppe individuelle, lesdits moyens de déplacement comportant un tambour de prise en charge (13, 53) des moyens d'amenée des documents ou des objets à expédier vers lesdites enveloppes individuelles, des moyens (29, 36) agencés pour ouvrir la poche de chaque enveloppe individuelle et des moyens agencés pour introduire un de ces documents (30) ou un de ces objets dans ladite enveloppe individuelle ouverte, **caractérisé en ce que** la came rotative est associée à au moins un jet d'air (24,64) et **en ce que** le tambour de prise en charge est pourvu d'au moins une zone périphérique (17, 57) perforée d'ouvertures (20, 60), lesdites ouvertures étant connectées à un dispositif d'aspiration dans une zone intermédiaire entre lesdits moyens de stockage et la zone d'introduction d'un desdits documents dans une desdites enveloppes individuelles.

6. Dispositif selon la revendication 5, **caractérisé en ce que** lesdites ouvertures (20, 60) sont connectées à un dispositif générateur d'air sous pression dans ladite zone d'introduction d'un desdits documents dans une desdites enveloppes individuelles.

7. Dispositif selon la revendication 5, **caractérisé en ce que** ledit tambour de prise en charge (13, 53) comporte, au moins sur une partie de sa périphérie, un revêtement (17, 57) ayant un coefficient de frottement élevé.

8. Dispositif selon la revendication 7, **caractérisé en ce que** ledit revêtement périphérique (17, 57) dudit tambour de prise en charge (13, 53) s'étend sur un secteur angulaire compris entre 25 et 75% de la périphérie.

9. Dispositif selon la revendication 7, **caractérisé en ce que** ledit revêtement périphérique (17, 57) dudit tambour de prise en charge comporte plusieurs bandes (18, 58) parallèles entre elles s'étendant sur un secteur angulaire compris au moins entre 25 et 75% de la périphérie.

10. Dispositif selon la revendication 5, **caractérisé en ce que** ladite came rotative (14, 54) est entraînée en synchronisme avec ledit tambour de prise en charge (13, 53).

11. Dispositif selon la revendication 5, **caractérisé en ce que** ladite came rotative (14, 54) est pourvue d'au moins un organe générateur (23, 63) dudit au moins un jet d'air (24, 64).

12. Dispositif selon la revendication 5, **caractérisé en ce que** ladite came rotative (14, 54) est pourvue d'au moins un bec (22, 62) agencé pour amorcer le dépliage du rabat de ladite enveloppe individuelle (15).

13. Dispositif selon la revendication 5, **caractérisé en ce que** le tambour de prise en charge (13, 53) et la came rotative (14, 54) ont le même diamètre et sont entraînés en synchronisme à la même vitesse, et **en ce que**, sur une partie de leur trajectoire circulaire, ladite came rotative (14, 54) est en appui contre la surface périphérique dudit tambour de prise en charge (13, 53) pour entraîner une enveloppe desdits moyens de stockage (12, 52) vers ladite zone d'introduction.

14. Dispositif selon la revendication 5, **caractérisé en ce qu'**il comporte au moins un racleur (25, 65) agencé pour détacher ladite enveloppe individuelle (15) dudit tambour de prise en charge (13, 53) dans ladite zone d'introduction.

15. Dispositif selon la revendication 5, **caractérisé en ce qu'**il comporte plusieurs racleurs (25, 65) disposés parallèlement entre eux, ces racleurs étant ménagés entre les bandes parallèles (18, 58) dudit revêtement périphérique (17, 57) du tambour de prise en charge.

16. Dispositif selon la revendication 5, **caractérisé en ce qu'**il comporte des déflecteurs latéraux (36) agencés pour rapprocher les bords latéraux des enveloppes individuelles et amorcer leur ouverture.

17. Dispositif selon la revendication 5, **caractérisé en ce qu'**il comporte des guides d'ouverture (29) agencés pour ouvrir lesdites enveloppes individuelles (15).

18. Dispositif selon la revendication 16, **caractérisé en ce que** lesdits déflecteurs latéraux (36) comportent des galets de guidage.

19. Dispositif selon la revendication 16, **caractérisé en ce que** lesdits déflecteurs latéraux (36) comportent des profilés de guidage.

20. Dispositif selon la revendication 5, **caractérisé en ce que** ledit tambour de prise en charge (53) comporte au moins deux segments cylindriques (80) séparés par au moins une bague libre (81).

21. Dispositif selon la revendication 20 **caractérisé en ce que** ladite bague libre (81) est formée par un roulement.

## Claims

1. Method for automatically putting small items, particularly documents or objects to be sent in individual envelopes via a mail handling service, into envelopes by means of a device having means for storing and successively conveying individual envelopes, means for conveying documents or objects to be posted into said individual envelopes and means for introducing one of these documents or one of these objects into one of said envelopes, in which:
- the envelopes (15) having a folded closure flap are stored such that the flap of each envelope is located below the envelope and towards the front in a withdrawing direction,
- said flap is unfolded downwards in the opening direction of said envelope by means of at least one rotating cam (14, 54),
- said envelope flap is brought into contact with the surface of a handling drum (13, 53),
- each envelope (15) is moved individually and successively by pulling it by its flap, which is pressed against the outer surface of said handling drum (13, 53), into an area for the introduction of one of said documents or one of said objects,
- said documents or objects to be posted are conveyed in the direction of said individual envelopes (15),
- each envelope is opened (15), and
- said document or said object is introduced into said envelope which is already open,
**characterized in that**
- the rotating cam is associated with at least one jet of air (24, 64), and
- the flap is pressed against the outer surface of said handling drum by a radial suction force produced inside said drum.

2. Method according to Claim 1, **characterized in that** the envelopes are detached from the handling drum by means of at least one scraper (25, 65) at a tangent to the surface of said drum (13, 53).

3. Method according to Claim 1, **characterized in that** the sides of said envelope are pushed in by lateral deflectors (36) in order to start its opening.

4. Method according to Claim 1, **characterized in that** each envelope is opened by means of opening guides (29).

5. Device (10, 50) for implementing the method for automatically putting small items, particularly documents or objects to be sent in envelopes via a mail handling service, into envelopes, according to Claim 1, this device comprising means (12, 52) for storing individual envelopes (15) provided with a folded closure flap, means for unfolding the flap of each individual envelope, these means having at least one rotating cam (14, 54) for engaging under the flap of each individual envelope in order to unfold it, moving means for conveying each envelope (15), by its unfolded closure flap, individually and successively from said storage means (12, 52) into an area for the introduction of one of said documents or objects into this individual envelope, said moving means having a handling drum (13, 53), means for conveying the documents or objects to be posted towards said individual envelopes, means (29, 36) for opening the pouch of each individual envelope and means for introducing one of these documents (30) or objects into said open individual envelope,
**characterized in that**
the rotating cam is associated with at least one jet of air (24, 64), and **in that** the handling drum is provided with at least one peripheral area (17, 57) perforated by openings (20, 60), said openings being connected to a suction device in an intermediate area between said storage means and the area for the introduction of one of said documents into one of said individual envelopes.

6. Device according to Claim 5, **characterized in that** said openings (20, 60) are connected to a device for generating compressed air in said area for the introduction of one of said documents into one of said individual envelopes.

7. Device according to Claim 5, **characterized in that** said handling drum (13, 53) has, at least on part of its periphery, a coating (17, 57) having a high coefficient of friction.

8. Device according to Claim 7, **characterized in that** said peripheral coating (17, 57) on said handling drum (13, 53) extends over an angular sector of between 25% and 75% of the periphery.

9. Device according to Claim 7, **characterized in that** said peripheral coating (17, 57) on said handling drum comprises a plurality of parallel strips (18, 58) extending over an angular sector of at least between 25% and 75% of the periphery.

10. Device according to Claim 5, **characterized in that** said rotating cam (14, 54) is driven synchronously with said handling drum (13, 53).

11. Device according to Claim 5, **characterized in that** said rotating cam (14, 54) is provided with at least one member (23, 63) for generating said at least one jet of air (24, 64).

12. Device according to Claim 5, **characterized in that** said rotating cam (14, 54) is provided with at least one nose (22, 62) for starting the unfolding of the flap of said individual envelope (15).

13. Device according to Claim 5, **characterized in that** the handling drum (13, 53) and the rotating cam (14, 54) have the same diameter and are driven synchronously at the same speed, and **in that** for part of their circular path said rotating cam (14, 54) bears against the peripheral surface of said handling drum (13, 53) in order to carry an envelope from said storage means (12, 52) into said introduction area.

14. Device according to Claim 5, **characterized in that** it has at least one scraper (25, 65) for detaching said individual envelope (15) from said handling drum (13, 53) in said introduction area.

15. Device according to Claim 5, **characterized in that** it has a plurality of parallel scrapers (25, 65), these scrapers being located between the parallel strips (18, 58) of said peripheral coating (17, 57) of the handling drum.

16. Device according to Claim 5, **characterized in that** it has lateral deflectors (36) for pushing the lateral edges of the individual envelopes towards one another and starting the opening of said individual envelopes.

17. Device according to Claim 5, **characterized in that** it has opening guides (29) for opening said individual envelopes (15).

18. Device according to Claim 16, **characterized in that** said lateral deflectors (36) have guide rollers.

19. Device according to Claim 16, **characterized in that** said lateral deflectors (36) have guide bars.

20. Device according to Claim 5, **characterized in that** said handling drum (53) has at least two cylindrical segments (80) separated by at least one free ring (81).

21. Device according to Claim 20, **characterized in that** said free ring (810) is formed by a rolling bearing.

## Patentansprüche

1. Verfahren zum automatischen Kuvertieren von Objekten mit geringem Raumbedarf, insbesondere von Dokumenten oder Gegenständen, die in einzelnen Umschlägen durch einen Postversanddienst mithilfe einer Vorrichtung zu befördern sind, die Mittel zur Lagerung und aufeinanderfolgenden Zuführung von einzelnen Umschlägen, Mittel zur Zuführung der zu versendenden Dokumente oder Gegenstände in Richtung der einzelnen Umschläge, und Mittel zur Einführung von einem dieser Dokumente oder einem dieser Gegenstände in einen der Umschläge umfasst, wobei
- die Umschläge (15) gelagert werden, die eine Verschlussklappe umfassen, die derart gefaltet ist, dass die Klappe jedes Umschlags unter dem Umschlag und in einer Entnahmerichtung nach vorne gerichtet angeordnet ist,
- die Klappe mithilfe mindestens einer rotierenden Nocke (14, 54) in der Öffnungsrichtung des Umschlags nach unten geklappt wird,
- die Klappe des Umschlags mit der Oberfläche einer Übernahmetrommel (13, 53) in Kontakt gebracht wird,
- jeder Umschlag (15) einzeln und nacheinander bewegt wird, indem er an seiner Klappe, die gegen die Außenfläche der Übernahmetrommel (13, 53) gepresst wird, in Richtung eines Bereichs zur Einführung von einem der Dokumente oder einem der Gegenstände gezogen wird,
- die zu versendenden Dokumente oder Gegenstände zu den einzelnen Umschlägen befördert (15) werden,
- die Öffnung jedes Umschlags (15) durchgeführt wird, und
- das Dokument oder der Gegenstand in den vorher geöffneten Umschlag eingeführt wird,
**dadurch gekennzeichnet, dass**
- die rotierende Nocke mindestens einem Luftstrom (24, 64) zugeordnet ist,
- die Klappe durch eine radiale Saugwirkung, die im Inneren der Trommel erzeugt wird, gegen die Außenfläche der Übernahmetrommel gepresst wird.

2. Verfahren nach Anspruch 1, **dadurch gekennzeichnet, dass** die Umschläge von der Übernahmetrommel mithilfe mindestens einer tangential zu der Oberfläche der Trommel (13, 53) angeordneten Abstreifvorrichtung (25, 65) gelöst werden.

3. Verfahren nach Anspruch 1, **dadurch gekennzeichnet, dass** der Umschlag durch seitliche Leitplatten (36) seitlich zusammengedrückt wird, um seine Öffnung einzuleiten.

4. Verfahren nach Anspruch 1, **dadurch gekennzeichnet, dass** die Öffnung jedes Umschlags mithilfe von Öffnungsführungen (29) durchgeführt wird.

5. Vorrichtung (10, 50) zur Anwendung des Verfahrens zum automatischen Kuvertieren von Objekten mit geringem Raumbedarf, insbesondere von Dokumenten oder Gegenständen, die in Umschlägen durch einen Postversanddienst zu befördern sind, nach Anspruch 1, wobei diese Vorrichtung Mittel zur Lagerung (12, 52) von einzelnen Umschlägen (15), die mit einer zugeklappten Verschlussklappe versehen sind, Mittel, die vorgesehen sind, um die Klappe jedes einzelnen Umschlags aufzuklappen, wobei diese Mittel mindestens eine rotierende Nocke (14, 54) umfassen, die vorgesehen ist, um unter die Klappe jedes einzelnen Umschlags zu greifen, um sie aufzuklappen, Bewegungsmittel, die vorgesehen sind, um jeden Umschlag (15) an seiner aufgeklappten Verschlussklappe einzeln und nacheinander von den Lagerungsmitteln (12, 52) in Richtung eines Bereichs zur Einführung von einem der Dokumente oder einem der Gegenstände in diesen einzelnen Umschlag zu befördern, umfasst, wobei die Bewegungsmittel eine Übernahmetrommel (13, 53), Mittel zur Zuführung der zu versendenden Dokumente oder Gegenstände in Richtung der einzelnen Umschläge, Mittel (29, 36), die vorgesehen sind, um die Tasche jedes einzelnen Umschlags zu öffnen, und Mittel, die vorgesehen sind, um eines dieser Dokumente (30) oder einen dieser Gegenstände in den geöffneten einzelnen Umschlag einzuführen, umfassen,
**dadurch gekennzeichnet, dass** die rotierende Nocke mindestens einem Luftstrom (24, 64) zugeordnet ist, und dass die Übernahmetrommel mit mindestens einem von Öffnungen (20, 60) durchbrochenen Umfangsbereich (17, 57) versehen ist, wobei die Öffnungen mit einer Saugvorrichtung in einem Zwischenbereich zwischen den Lagerungsmitteln und dem Bereich zur Einführung eines der Dokumente in einen der einzelnen Umschläge verbunden sind.

6. Vorrichtung nach Anspruch 5, **dadurch gekennzeichnet, dass** die Öffnungen (20, 60) mit einer Drucklufterzeugungsvorrichtung in dem Bereich zur Einführung eines der Dokumente in einen der einzelnen Umschläge verbunden sind.

7. Vorrichtung nach Anspruch 5, **dadurch gekennzeichnet, dass** die Übernahmetrommel (13, 53) mindestens an einem Teil ihres Umfangs eine Beschichtung (17, 57) umfasst, die einen hohen Reibungskoeffizienten aufweist.

8. Vorrichtung nach Anspruch 7, **dadurch gekennzeichnet, dass** sich die Umfangsbeschichtung (17, 57) der Übernahmetrommel (13, 53) über einen Winkelsektor erstreckt, der zwischen 25 und 75 % des Umfangs umfasst.

9. Vorrichtung nach Anspruch 7, **dadurch gekennzeichnet, dass** die Umfangsbeschichtung (17, 57) der Übernahmetrommel mehrere zueinander parallel angeordnete Streifen (18, 58) umfasst, die sich über einen Winkelsektor erstrecken, der mindestens zwischen 25 und 75 % des Umfangs umfasst.

10. Vorrichtung nach Anspruch 5, **dadurch gekennzeichnet, dass** die rotierende Nocke (14, 54) synchron mit der Übernahmetrommel (13, 53) angetrieben wird.

11. Vorrichtung nach Anspruch 5, **dadurch gekennzeichnet, dass** die rotierende Nocke (14, 54) mit mindestens einem Element (23, 63) zur Erzeugung des mindestens einen Luftstroms (24, 64) versehen ist.

12. Vorrichtung nach Anspruch 5, **dadurch gekennzeichnet, dass** die rotierende Nocke (14, 54) mit mindestens einem Schnabel (22, 62) versehen ist, der vorgesehen ist, um das Aufklappen der Klappe des einzelnen Umschlags (15) einzuleiten.

13. Vorrichtung nach Anspruch 5, **dadurch gekennzeichnet, dass** die Übernahmetrommel (13, 53) und die rotierende Nocke (14, 54) den gleichen Durchmesser aufweisen und synchron mit der gleichen Geschwindigkeit angetrieben werden und dass die rotierende Nocke (14, 54) in einem Teil ihrer kreisförmigen Bewegung gegen die Umfangsfläche der Übernahmetrommel (13, 53) drückt, um einen Umschlag von den Lagerungsmitteln (12, 52) zum Einführungsbereich zu befördern.

14. Vorrichtung nach Anspruch 5, **dadurch gekennzeichnet, dass** sie mindestens eine Abstreifvorrichtung (25, 65) umfasst, die vorgesehen ist, um den einzelnen Umschlag (15) im Einführungsbereich von der Übernahmetrommel (13, 53) zu lösen.

15. Vorrichtung nach Anspruch 5, **dadurch gekennzeichnet, dass** sie mehrere zueinander parallel angeordnete Abstreifvorrichtungen (25, 65) umfasst, wobei diese Abstreifvorrichtungen zwischen den parallelen Streifen (18, 58) der Umfangsbeschichtung (17, 57) der Übernahmetrommel angeordnet sind.

16. Vorrichtung nach Anspruch 5, **dadurch gekennzeichnet, dass** sie seitliche Leitplatten (36) umfasst, die vorgesehen sind, um die Seitenränder der einzelnen Umschläge zusammenzudrücken und ihre Öffnung einzuleiten.

17. Vorrichtung nach Anspruch 5, **dadurch gekennzeichnet, dass** sie Öffnungsführungen (29) umfasst, die vorgesehen sind, um die einzelnen Umschläge (15) zu öffnen.

18. Vorrichtung nach Anspruch 16, **dadurch gekennzeichnet, dass** die seitlichen Leitplatten (36) Führungsrollen umfassen.

19. Vorrichtung nach Anspruch 16, **dadurch gekennzeichnet, dass** die seitlichen Leitplatten (36) Führungsprofile umfassen.

20. Vorrichtung nach Anspruch 5, **dadurch gekennzeichnet, dass** die Übernahmetrommel (53) mindestens zwei zylindrische Segmente (80) umfasst, die durch mindestens einen freien Ring (81) voneinander getrennt sind.

21. Vorrichtung nach Anspruch 20, **dadurch gekennzeichnet, dass** der freie Ring (81) durch ein Lager gebildet wird.
